# EUROPÄISCHE PATENTSCHRIFT

(11) **EP 0 781 252 B1**
(45) Veröffentlichungstag und Bekanntmachung des Hinweises auf die Patenterteilung: **22.07.1998**
(21) Anmeldenummer: 95932705.7
(22) Anmeldetag: 11.09.1995
(51) Int. Cl.: B66C 1/66

(54) **VORRICHTUNG ZUR BEFESTIGUNG EINES SEILES AN EINE SCHWERE STAHLTRAGKONSTRUKTION**
DEVICE FOR FASTENING CABLES TO HEAVY STEEL SUPPORTING STRUCTURES
DISPOSITIF DE FIXATION DE CABLES A UNE CHARPENTE METALLIQUE LOURDE

(30) Priorität: 15.09.1994 DE 4432767
(43) Veröffentlichungstag der Anmeldung: 02.07.1997
(73) Patentinhaber: Hinkers, Hanns, 44287 Dortmund (DE)
(72) Erfinder: HINKERS, Hanns, D-44287 Dortmund (DE); GANTKE, Franz, D-44287 Dortmund (DE)
(74) Vertreter: Patentanwälte Meinke, Dabringhaus und Partner
(86) Internationale Anmeldenummer: EP9503558
(87) Internationale Veröffentlichungsnummer: WO9608439

(56) Entgegenhaltungen:
- EP-A- 0 208 028
- WO-A-93/23325
- CH-A- 459 505
- CH-A- 471 300
- DE-A- 2 224 714
- GB-A- 2 171 389
- GB-A- 2 207 116
- US-A- 4 304 432

## Beschreibung

Die Erfindung betrifft eine Vorrichtung zur Befestigung eines Seiles an eine schwere Stahltragkonstruktion für Öl- oder Gasförderplattformen oder dgl. zum Heben der Tragkonstruktion mit einem Grundkörper, welcher als integraler Bestandteil fest in die Stahltragkonstruktion einbaubar ist, und einem mit dem Grundkörper lösbar verbindbaren Anschlußteil, an dem das Seil befestigbar ist.

Solche Seilbefestigungen kommen beispielsweise in der Offshore-Technik vor. Dort werden ganze Öl- oder Gasförderplattformen aus wenigen Teilen am Bestimmungsort zusammengesetzt. Die Montage auf hoher See erfolgt mittels Schwimmkränen, wobei die schweren Teilkonstruktionen beispielsweise mit vier Seilen am Kranhaken hängen. Zur Befestigung der Seile an der Oberseite der Stahlkonstruktion, in die enorm große Seilkräfte eingeleitet werden, werden derartige Seilanschlagpunkte benötigt.

Früher wurden solche Seilanschlagpunkte durch geschweißte Blechkonstruktionen realisiert. In der Patentschrift GB 2 040 872 ist eine derartige Konstruktion beschrieben. In neuerer Zeit werden sie - vornehmlich bei oben beschriebener Anwendung in der Offshore-Technik - fast nur noch aus Stahlguß gefertigt. Dazu sind zwei Lösungen bekannt:

Die erste Lösung gemäß DE 33 35 909 A1 offenbart ein einteiliges Anhängestück, das "Padear" genannt wird. Dabei ist das schalenartige Bauteil in die Stahlkonstruktion integriert. Das Seil wird um einen Poller gelegt, der mit der Schale fest verbunden ist.

Als zweite Lösung ist ein "Padeye" genanntes Anhängestück bekannt, das aus drei Teilen besteht. In die Stahlkonstruktion wird der Basiskörper integriert. Dieser hat die Form einer nach oben offenen Tasche, in die eine Seilumlenkrolle, um die das Tragseil gelegt wird, versenkt wird. Die Seilumlenkrolle stützt sich auf den geschmiedeten Achsbolzen ab, der in den Achslöchern, die durch die Seitenwände des Basiskörpers gebohrt sind, gelagert ist.

Die geschweißten Blechlösungen sind sehr aufwendig. Die heute üblichen großen Seilkräfte bedingen Wanddicken, die schweißtechnisch kaum noch beherrschbar sind. Die vorbekannten Stahlgußlösungen liefern große und schwere Teile: Beim "Padear" werden durch die einseitige Lagerung des Pollers weiträumige Kraftumlenkungen erzwungen, die mit großen Biegemomenten einhergehen und dicke Wandstärken erfordern. Beim "Padeye" bestimmen wesentlich der erforderliche Abstand zwischen dem Achsloch und der freien Außenkante der Seitenwand die großen Abmessungen des Bauteiles. Bei beiden Stahlguß-Bauteiltypen entsteht eine unerwünschte Steifigkeitsstörung am Tragsystem. Durch unverhältnismäßig dicke Wände wird dies teilweise kompensiert mit der Folge, daß die Bauteile schwer und teuer werden und lange Fertigungs- und Lieferzeiten haben. Die Seilanschlagpunkte sind meistens an der Außenseite des Oberdecks angeordnet. Die Anschluß- und Ablösemontage der Seile erfolgt bei Verwendung der obengenannten Stahlguß-Bauteile zwangsläufig von außen - also außenbords -, was Gefahren in sich birgt und zusätzlich Arbeitsgerüste bedingt.

Eine gattungsgemäße Vorrichtung ist aus WO-A 93 23325 bekannt. Diese Vorrichtung weist einen Grundkörper mit einer durchlaufenden Mittelwand auf. Diese Ausführungsform hat jedoch den wesentlichen Nachteil, daß durch den dortigen Grundkörper der bei dieser Ausführungsform verwandte I-Träger geschwächt wird, weil zur Gewährleistung der Funktionsfähigkeit der obere Flansch des I-Trägers unterbrochen werden muß. Dies führt zu einer wesentlichen Schwächung der Stahltragkonstruktion, die schwer beherrschbar ist bzw. durch andere zusätzliche aufwendige Maßnahmen behoben werden muß. Ein weiterer Nachteil dieser Ausführungsform besteht darin, daß die Seilkraftwirkungslinie in der Regel aus Platzgründen nicht durch das Knotenzentrum geführt werden kann, was zu beträchtlichen unerwünschten Zusatzbeanspruchungen führt.

Aus CH-A 471 300 und CH-A 459 505 sind Vorrichtungen zum Handhaben von Betonfertigteilen bekannt, also Teilen, die zwar im herkömmlichen Sinne als schwer zu bezeichnen sind (durchaus bis zu 3 t), die im Hinblick auf den gattungsbildenden Stand der Technik jedoch nicht als schwer, sondern als ausgesprochen leicht anzusehen sind. Schwere Stahltragkonstruktionen, die für Öl- und Gasförderplattformen eingesetzt werden, weisen demgegenüber Gewichte in der Größenordnung von bis zu 10.000 t auf, also Gewichte die mehr als 1000 mal größer sind als Betonfertigteile. Diese Vorrichtungen zum Handhaben von Betonfertigteilen stehen somit nicht in einem technologischen Zusammenhang mit dem gattungsbildenden Stand der Technik.

Aufgabe der Erfindung ist es, einen Seilanschlagpunkt zu entwickeln, der den bekannten Bauteilausführungen überlegen ist, insbesondere im Hinblick auf die Bauteilstückgewichte und Seilanschluß- und Seilablösemontage.

Diese Aufgabe wird mit einer Vorrichtung mit den Merkmalen des Patentanspruches 1 vollständig gelöst.

Die erfindungsgemäße Vorrichtung besteht somit nur aus zwei Hauptbauteilen. Der wannenförmige Grundkörper mit normalerweise glatten Außenwänden ist vorzugsweise aus Stahlguß gefertigt. Er wird in die Stahltragkonstruktion als ständig tragendes Teil integriert. In der Regel wird er Teil eines Haupttragknotens und als solcher mit den Blechträgern der Tragkonstruktion verbunden sein. Für den Anschluß in die Schweißkonstruktionen sind die üblichen Regeln der Stahlbautechnik anzuwenden. Statt der glatten Außenwände können auch angegossene Stabenden oder Teile davon vorgesehen werden, um das Anschweißen der Träger, die meistens einen I-, Kasten- oder Rohrquerschnitt haben, zu erleichtern.

Das zweite Teil der erfindungsgemäßen Vorrichtung wird von einem Anschlußteil gebildet, wobei die Innenflächen des nach oben offenen wannenförmigen Grundkörpers der Außenkontur des Anschlußteils in Form und Ausrichtung angepaßt sind, und zwar so, daß das Anschlußteil mindestens mit seinem unteren Ende durch die Öffnung in den Grundkörper eingeführt und mit ihm verbunden werden kann. Durch eine Dreh- und/oder eine Verschiebebewegung des Anschlußteils innerhalb des Grundkörpers wird die Bauteilverbindung hergestellt, und zwar dadurch, daß die Auflagerbank seitlich unter die Widerlagerbank geschoben wird, so daß die beiden Bänke überlappen und eine kraftschlüssige Verbindung herstellen. Das Lösen der Verbindung erfolgt durch umgekehrte Bewegung des Anschlußteils.

Nach einer ersten bevorzugten Ausgestaltung ist vorgesehen, daß zur kraftschlüssigen Verbindung des Grundkörpers mit dem Anschlußteil der Grundkörper an zwei gegenüberliegenden Seiten jeweils wenigstens eine innenseitig angeordnete Widerlagerbank aufweist, und daß das Anschlußteil an zwei gegenüberliegenden Seiten jeweils wenigstens eine Auflagerbank aufweist, wobei das Anschlußteil durch Verschieben und/oder Verdrehen in den Grundkörper einführbar ist und die jeweilige Auflagerbank in eingeführter Lage jeweils flächig an der zugeordneten Widerlagerbank anliegt.

Alternativ kann vorteilhaft vorgesehen sein, daß die kraftschlüssige Verbindung des Grundkörpers mit dem Anschlußteil von einer Nut-Feder-Verbindung gebildet ist, wobei der Grundkörper innenseitig und das Anschlußteil außenseitig sich in eingeführter Lage ergänzende Nuten aufweisen, in welche Federn einführbar sind.

An das Anschlußteil bzw. sein oberes Ende wird das Seil direkt oder indirekt mit üblichen Mitteln angeschlossen. Die direkte Verbindung kann beispielsweise durch Einlegen des Seils in eine in den Anschlußkörper integrierte Seilnut erfolgen. Die indirekte Verbindung ist z.B. bei Zwischenschaltung einer Lasttraverse in das Seiltragsystem denkbar.

Während der Grundkörper in der Stahlkonstruktion verbleibt, kann das meist aufwendigere Anschlußteil nach der Bauwerksmontage von Deck entfernt werden, so daß kein störendes Teil über Deck ragt, und an anderer Stelle wieder benutzt werden. Die Bauteilwiederverwendung spart Zeit und Geld.

Für das Anschlußteil entfällt die Forderung nach guter Schweißbarkeit, es kann daher auch aus anderem Material - etwa Sphäroguß - und damit kostengünstiger hergestellt werden.

Die Wiederverwendbarkeit des Anschlußteils bietet gute Voraussetzungen für die Standardisierung von Seilanschlagpunkten, da lediglich der Grundkörper den örtlichen Gegebenheiten anzupassen ist.

Der Grundkörper kann relativ klein gestaltet werden, da zur Befestigung des Anschlußteils seine Seitenwände nicht wie beim bekannten "Padeye" durchbrochen werden, und die Widerlagerbänke weit nach oben gelegt werden können. Erfolgt die Seilbefestigung außerhalb des Grundkörpers, kann er extrem schmal gehalten werden. Seine kleinen Abmessungen und seine Lage (Anschluß mit Deck-Oberkante) vereinfachen die Integration in das Stahltragwerk. Mit abnehmenden Außenabmessungen können nicht nur die Bauteilwände dünner gehalten werden, sondern es wird auch die globale Steifigkeitschwächung im Tragsystem stark vermindert.

Die kleinen Abmessungen und Gewichte der Bauteile bieten beträchtliche Vorteile hinsichtlich der Fertigung und beeinflussen damit günstig die Kosten und Lieferzeiten.

Das Befestigen und Lösen des Seils ist mit der Erfindung wesentlich verbessert worden. Da diese Arbeiten nun auf Deck durchgeführt werden können, wird kein zusätzliches Arbeitsgerüst benötigt, und die Gefahren werden verringert. Dabei erfolt je nach Ausführung der Seilverbindung am Anschlußteil das Lösen separat oder zusammen mit dem Anschlußteil. Ein separates Lösen ist beispielsweise bei einem offen zugänglichen Haken möglich, was eine besonders einfache und schnelle Handhabung bewirkt. Ein gemeinsames Lösen wird erforderlich, wenn die Seilverbindung erst nach dem Aushängen des Anschlußteils geöffnet wird, weil beispielsweise eine Seitenwand des Grundkörpers die Hakenöffnung vorher geschlossen hält. Auch dieses Lösen kann problemlos und schnell mit einfachen Hilfsmitteln realisiert werden, so daß in allen Fällen die Montagezeiten und -kosten deutlich herabgesetzt werden.

Die Erfindung ist nachstehend anhand der Zeichnung beispielhaft näher erläutert. Diese zeigt in
- Fig. 1: eine erste Ausführungsform einer erfindungsgemäßen Vorrichtung im Schnitt gemäß der Linie I-I in Fig. 2,
- Fig. 2: die Ausführungsform nach Fig. 1 im Schnitt gemäß der Linie II-II in Fig. 1,
- Fig. 3: eine zweite Ausführungsform einer erfindungsgemäßen Vorrichtung im Schnitt gemäß der Linie III-III in Fig. 4,
- Fig. 4: einen Schnitt gemäß der Linie IV-IV in Fig. 3,
- Fig. 5a, 5b, 5c: verschiedene Ausführungsformen einer erfindungsgemäßen Vorrichtung im Schnitt gemäß der Linie V-V in Fig. 6,
- Fig. 6: einen Schnitt gemäß der Linie VI-VI in den Fig. 5a, 5b, 5c,
- Fig. 7: eine weitere Ausführungsform im Schnitt gemäß der Linie VII-VII in Fig. 8,
- Fig. 8: einen Schnitt gemäß der Linie VIII-VIII in Fig. 7,
- Fig. 9: einen Schnitt gemäß der Linie IX-IX in Fig. 7,
- Fig. 10: eine weitere Ausführungsform im Schnitt gemäß der Linie X-X in Fig. 12, die mehrere Auf- und Widerlagerbänke aufweist,
- Fig. 11: einen Schnitt ähnlich der Linie XII-XII in Fig. 10 mit einer mehrreihigen Nut-Feder-Verbindung und
- Fig. 12: einen Schnitt gemäß der Linie XII-XII in Fig. 10 mit mehrreihiger Anordnung von Auf- und Widerlagerbänken.

Die erfindungsgemäße Vorrichtung besteht im Prinzip aus zwei Bauteilen, nämlich einem wannenförmigen Grundkörper 1 und einem Anschlußteil 2.

Der wannenförmige Grundkörper 1 ist vorzugsweise aus Stahlguß gefertigt. Er wird in eine nicht dargestellte Stahltragkonstruktion als ständig tragendes Teil integriert. Die Innenflächen des nach oben offenen wannenförmigen Grundkörpers 1 sind der Außenkontur des Anschlußteils 2 in Form und Ausrichtung angepaßt, und zwar so, daß das Anschlußteil 2 mindestens mit seinem unteren Ende durch die obere Öffnung in den Grundkörper 1 eingeführt und mit ihm verbunden werden kann.

Dazu weist der wannenförmige Grundkörper 1 eine oder mehrere Widerlagerbänke 5 auf und das Anschlußteil 2 die zugehörigen Auflagerbänke 4. An das Anschlußteil 2 bzw. sein oberes Ende wird ein Seil 3 direkt oder indirekt mit üblichen Mitteln angeschlossen. Die direkte Verbindung kann beispielsweise durch Einlegen des Seils 3 in eine in das Anschlußteil 2 integrierte Seilnut erfolgen. Die indirekte Verbindung ist z.B. bei Zwischenschaltung einer Lasttraverse in das Seiltragsystem denkbar.

Durch das Herausziehen läßt sich das Anschlußteil 2, meistens auch ein Stahlgußstück, vom Grundkörper 1 lösen und entfernen, so daß im späteren Betriebszustand kein störendes Element über die Deckoberkante des Stahltragwerks ragt. Das Anschlußteil 2 wird nach dem Montagevorgang nicht mehr benötigt und kann an anderer Stelle wiederverwendet werden. Zur Unterstützung seines Ein- bzw. Ausbaus sind Hilfseinrichtungen, wie beispielsweise Hebe- oder Zugösen, Führungsschienen oder ähnliches vorzusehen. Die Aushöhlung des wannenförmigen Grundkörpers 1 an der Oberseite wird nach der Montage zweckmäßigerweise mit einer Abdeckplatte verschlossen.

Beim Ausführungsbeispiel gemäß Fig. 1 und 2 sind die Auflager- und Widerlagerbänke geradlinig und senkrecht zur Seilkraftrichtung angeordnet. Das Anschlußteil 2 wird zum Schließen der Bauteilverbindung schräg in den Grundkörper 1 eingeschoben. Um das Seil 3 greift ein frei zugänglicher Haken, der es erlaubt, das Seil separat zu lösen. An den Grundkörper 1 sind ein Stück Obergurt und Steg angegossen, die das Anschweißen in den Längsträger der Stahltragkonstruktion, der einen I-Querschnitt aufweist, einfach ermöglicht.

Durch eine Verschiebebewegung des Anschußteils 2 innerhalb des Grundkörpers 1 wird die Bauteilverbindung hergestellt bzw. gelöst. Dabei entsteht eine kraftschlüssige lösbare Bauteilverbindung durch das Unterhaken der Auflagerbank 4 des Anschlußteils 2 gegen die Widerlagerbank 5 des Grundkörpers 1. Das Schließen der Verbindung erfolgt durch seitliches Verschieben der Auflagerbank 4 unter die zugeordnete Widerlagerbank 5. Das Öffnen geschieht durch die umgekehrte Bewegung, die Überlappung der Bänke wird aufgehoben. Eine Zugöse 11 kann das Herausziehen des Anschlußteils 2 unterstützen.

Bei der Ausführungsform nach Fig. 3 und 4 ist das Anschlußteil 2 aus einer Seilumlenkrolle entwickelt. Die Auflagerbänke 4 sind dabei an den äußeren Rand der Rolle geschoben, wodurch bei einem Lagerwinkel von ca. 2 x 60° eine lange Auflagerfläche erzielt wird. Der obere Rand des wannenförmigen Grundkörpers 1 ist mit einem Kragen ausgestattet, an den die Obergurte der Längsträger und des Querträgers angeschweißt werden. Die kreisförmigen Widerlagerbänke 5 sind hier über 180° ausgeführt. Die Befestigung bzw. das Lösen des Anschlußteils 2 erfolgt zusammen mit dem Seil 3. Durch eine Drehung um die Rollenmittelachse um ca. 120° wird die Bauteilverbindung geschlossen bzw. geöffnet. Dieser Vorgang wird durch die Hilfsvorrichtungen Montageachse 12, Kettenführung 13 und Kettenzug 14 unterstützt. Eine Sicherung 15 verhindert das Herausfallen des Anschlußteils 2 aus der Seilschlaufe beim Einsetzen in den Grundkörper 1 bzw. beim Herausholen.

Das Lösen des Seils erfolgt zusammen mit dem Anschlußteil 2. Die Seilverbindung kann erst nach dem Aushängen des Anschlußteils 2 geöffnet werden, da die Seitenwände des Grundkörpers 1 die Hakenöffnung geschlossen halten.

In Fig. 5a bis 5c sowie der Fig. 6 sind Varianten der erfindungsgemäßen Vorrichtung dargestellt, wobei dieselben Bezugszeichen wie in den vorangegangenen Figuren verwandt sind. In den Figuren ist jeweils der Zustand des Anschlußteils 2 beim Einsetzen bzw. Entnehmen strichpunktiert dargestellt, während der geschlossene Zustand in durchgezogenen Linien dargestellt ist.

In den Figuren 7 bis 9 ist eine weitere Ausführungsvariante dargestellt, wobei wiederum dieselben Bezugszeichen wie in den vorangegangenen Figuren verwandt sind. Es ist jeweils der geschlossene Zustand dargestellt, die durch Axialdrehung um 90° entstehende geöffnete Position ist in Fig. 9 strichpunktiert angedeutet.

Die Figur 10 zeigt eine abgewandelte Ausführungsform mit mehrreihiger Nut/Feder-Verbindung bzw. mehrreihiger Auflager-Widerlagerbank-Anordnung.

Fig. 12 zeigt die Ausführungsform aus Fig. 10 mit mehrreihigen Auflager-Widerlagerbänken 4,5.

Fig. 11 zeigt demgegenüber die Ausführungsform mit einer mehrreihigen Nut-Feder-Verbindung, wobei hier im Grundkörper 1 und Anschlußteil 2 sich ergänzende mehrreihige Nuten 7,8 ausgebildet sind, die in den Berührungsflächen der beiden Bauteile 1,2 offen gegenüberliegend angeordnet sind. Zur Befestigung der beiden Bauteile 1 und 2 können entsprechend Federn 6 jeweils in zwei zugeordnete Nuten 7, 8 eingeschoben bzw. zum Lösen wieder daraus entnommen werden.

## Patentansprüche

1. Vorrichtung zur Befestigung eines Seiles an eine schwere Stahltragkonstruktion für Öl- oder Gasförderplattformen oder dgl. zum Heben der Tragkonstruktion mit einem Grund körper (1), welcher als integraler Bestandteil fest in die Stahltragkonstruktion einbaubar ist, und einem mit dem Grundkörper lösbar verbindbaren Anschlußteil (2), an dem das Seil (3) befestigbar ist,
dadurch gekennzeichnet,
daß der Grundkörper (1) wannenförmig ausgebildet ist, und daß das Anschlußteil (2) ganz oder teilweise in den wannenförmigen Grundkörper (1) derart einführbar ist, daß das Anschlußteil (2) in seiner eingeführten Lage von wenigstens zwei gegenüberliegenden stufenförmigen Innenwänden des wannenförmigen Grundkörpers (1) durch flächige Verbindung mit den zugeordneten stufenförmigen Außenwänden des Anschlußteils (2) gehalten ist, wobei die jeweils einander zugeordneten stufenförmigen Innenwände des Grundkörpers (1) und die stufenförmigen Außenwände des Anschlußteils (2) sich kraftschlüssig überlappen.

2. Vorrichtung nach Anspruch 1,
dadurch gekennzeichnet,
daß zur kraftschlüssigen Verbindung des Grundkörpers (1) mit dem Anschlußteil (2) der Grundkörper (1) an zwei gegenüberliegenden Seiten jeweils wenigstens eine innenseitig angeordnete Widerlagerbank (5) aufweist, und daß das Anschlußteil (2) an zwei gegenüberliegenden Seiten jeweils wenigstens eine Auflagerbank (4) aufweist, wobei das Anschlußteil (2) durch Verschieben und/oder Verdrehen in den Grundkörper (1) einführbar ist und die jeweilige Auflagerbank (4) in eingeführter Lage jeweils flächig an der zugeordneten Widerlagerbank (5) anliegt.

3. Vorrichtung nach Anspruch 1,
dadurch gekennzeichnet,
daß die kraftschlüssige Verbindung des Grundkörpers (1) mit dem Anschlußteil (2) von einer Nut-Feder-Verbindung (6,7,8) gebildet ist, wobei der Grundkörper (1) innenseitig und das Anschlußteil (2) außenseitig sich in eingeführter Lage ergänzende Nuten (7,8) aufweisen, in welche Federn (6) einführbar sind.

4. Vorrichtung nach einem oder mehreren der vorangehenden Ansprüche,
dadurch gekennzeichnet,
daß die Auflager- und Widerlagerbänke (4,5) bzw. die Nut-/Federverbindung (6,7,8) geradlinig oder teilkreisförmig ausgebildet sind.

5. Vorrichtung nach einem oder mehreren der vorangehenden Ansprüche,
dadurch gekennzeichnet,
daß die Auflager- und Widerlagerbänke (4,5) bzw. die Nut-/Federverbindungen (6,7,8) mehrreihig bzw. mehrstufig ausgebildet sind.

## Claims

1. Apparatus for fixing a cable to a heavy steel support structure for oil or gas delivery platforms or the like for lifting the support structure comprising a main body (1) which can be fixedly installed as an integral component in the steel support structure, and a connecting portion (2) which can be releasably connected to the main body and to which the cable (3) can be fixed, characterised in that the main body (1) is of a trough-like configuration and that the connecting portion (2) can be entirely or partially introduced into the trough-shaped main body (1) in such a way that the connecting portion (2) is held in its introduced position by at least two oppositely disposed step-shaped inside walls of the trough-shaped main body (1) by surface contact with the associated step-shaped outside walls of the connecting portion (2), wherein the respectively mutually associated step-shaped inside walls of the main body (1) and the step-shaped outside walls of the connecting portion (2) overlap in force-locking relationship.

2. Apparatus according to claim 1 characterised in that for the force-locking connection of the main body (1) to the connecting portion (2) the main body (1) has at each of two mutually opposite sides at least one respective abutment seat (5) arranged on the inside, and that the connecting portion (2) has at each of two mutually opposite sides at least one respective support seat (4), wherein the connecting portion (2) can be introduced into the main body (1) by sliding and/or turning and the respective support seat (4) in the introduced position bears in surface contact against the respectively associated abutment seat (5).

3. Apparatus according to claim 1 characterised in that the force-locking connection of the main body (1) to the connecting portion (2) is formed by a slot-and-key connection (6, 7, 8) wherein the main body (1) has on the inside and the connecting portion (2) has on the outside slots (7, 8) which supplement each other in the introduced position and into which keys (6) can be introduced.

4. Apparatus according to one or more of the preceding claims characterised in that the support and abutment seats (4, 5) or the slot-and-key connection (6, 7, 8) are of a rectilinear or part-circular configuration.

5. Apparatus according to one or more of the preceding claims characterised in that the support and abutment seats (4, 5) or the slot-and-key connections (6, 7, 8) are of a multi-row or multi-step configuration.

## Revendications

1. Dispositif pour la fixation d'un câble sur une structure porteuse lourde en acier destiné aux plates-formes de forage de pétrole ou de gaz ou analogue pour le levage de la structure porteuse avec un corps de base (1) qui peut être intégré en tant que composant solidaire solidement dans la structure porteuse en acier et avec une partie de raccordement (2) pouvant être raccordée de façon amovible avec le corps de base et sur laquelle peut être fixé le câble (3), caractérisé en ce que
le corps de base (1) est conçu en forme de baignoire et en ce que la partie de raccordement (2) peut être introduite totalement ou partiellement dans le corps de base (1) en forme de baignoire de telle sorte que la partie de raccordement (2) dans sa position introduite est maintenue par au moins deux parois intérieures en forme de gradins en regard l'une de l'autre du corps de base en forme de baignoire (1) par un raccordement plan avec les parois extérieures en forme de gradins correspondantes de la partie de raccordement (2) de sorte que les parois internes en forme de gradins respectivement correspondantes du corps de base (1) et les parois extérieures en forme de gradins de la partie de raccordement (2) se recouvrent en liaison par adhérence.

2. Dispositif selon la revendication 1,
caractérisé en ce que
pour la liaison par engagement positif du corps de base (1) avec la partie de raccordement (2), le corps de base (1) présente sur chacun des deux côtés en regard au moins une face de butée (5) disposée sur le côté interne et en ce que la partie de raccordement (2) présente sur les deux côtés en regard respectivement au moins une face d'appui (4), de sorte que la partie de raccordement (2) peut être introduite par poussée et/ou torsion dans le corps de base (1) et la face d'appui (4) respective repose dans une position introduite à plat sur la face d'appui correspondante (5).

3. Dispositif selon la revendication 1,
caractérisé en ce que
la liaison par engagement par adhérence (1) est formée avec la partie de raccordement (2) d'une liaison à languette et rainure (6, 7, 8), l'élément de base (1) présentant dans le côté interne et l'élément de raccordement (2) dans le côté externe des rainures (7, 8) se complétant dans la position introduite, et dans laquelle les languettes (6) peuvent être introduites.

4. Dispositif selon une ou plusieurs des revendications précédentes,
caractérisé en ce que
les faces d'appui et de butée (4, 5), en l'occurrence l'ensemble de liaison par rainure et languette (6, 7, 8) sont de conception rectiligne ou en forme de cercle partiel.

5. Dispositif selon une ou plusieurs des revendications précédentes,
caractérisé en ce que
les faces d'appui et de butée (4, 5), en l'occurrence les ensembles de liaison par languette et rainure (6, 7, 8) sont conçus sur plusieurs rangées ou sur plusieurs gradins.
